# EUROPÄISCHE PATENTSCHRIFT

(11) **EP 0 473 908 B1**
(45) Veröffentlichungstag und Bekanntmachung des Hinweises auf die Patenterteilung: **22.03.1995**
(21) Anmeldenummer: 91111631.7
(22) Anmeldetag: 12.07.1991
(51) Int. Cl.: B25D 11/00, F16J 15/16

(54) **Bohr- und/oder Schlaghammer**
Drill and/or impact hammer
Marteau à foreuse et/ou à coup

(30) Priorität: 25.08.1990 DE 4026946
(43) Veröffentlichungstag der Anmeldung: 11.03.1992
(73) Patentinhaber: ROBERT BOSCH GMBH, 70442 Stuttgart (DE)
(72) Erfinder: Frauhammer, Karl, W-7022 Leinf.-Echterdingen 1 (DE); Müller, Frank, W-7022 Leinf.-Echterdingen 2 (DE); Schnerring, Heinz, Ing., W-7405 Dettenhausen (DE); Neubert, Heinz, Dr.Dipl.-Ing., W-7333 Ebersbach/Fils (DE)

(56) Entgegenhaltungen:
- EP-A- 0 049 719
- DE-A- 1 915 934
- DE-A- 3 235 544
- US-A- 3 937 477

## Beschreibung

### Stand der Technik

Die Erfindung geht aus von einem Bohr- und/oder Schlaghammer nach dem Oberbegriff des Anspruchs 1. Bei Hämmern mit fettgeschmierten Zahnradpaarungen, die in Gebrauchslage oberhalb des Elektromotors angeordnet sind, besteht bei mangelnder Abdichtung die Gefahr eines Austritts von Fett in den Motorbereich, was insbesondere beim Eindringen in den Bürstenapparat zu einem Frühausfall des Hammers führen kann. Zur Abdichtung der Ankerwelle wurden bisher schleifende Dichtungen, z.B. Wellendichtringe (DEOS 32 35 544), Abdeckscheiben oder Filzringe verwendet. Bei Verschleiß dieser Dichtungen und durch die ständige Beanspruchung durch das in Schwerkraftrichtung auf sie einwirkende Schmiermittel besteht im Dauerbetrieb eine gewisse Gefahr des Fetteintritts in den Motorbereich.

Aus der EP- 49 719 ist eine Radialpumpe bekannt, die mit einer statischen und einer dynamischen Dichtung versehen ist. Die dynamische Dichtung ist als Förderwendel ausgebildet und hat die Aufgabe, einen dem Pumpendruck entgegengerichteten Gegendruck des Pumpmediums zu erzeugen. Die statische Dichtung ist lediglich im Stillstand wirksam.

### Vorteile der Erfindung

Der erfindungsgemäße Bohr und/oder Schlaghammer mit den kennzeichnenden Merkmalen des Anspruchs 1 hat demgegenüber den Vorteil, daß Schmiermittel jeglicher Konsistenz ständig von dem Ankerwellenlager weg in den Fettraum des Getriebes gefördert wird. Die Förderwendel funktioniert völlig verschleißfrei, ohne Leistungsaufnahme und ohne Wärmeentwicklung. Die Förderwendel fördert Schmiermittel von dem unterhalb des Fettniveaus des Hammers angeordneten getriebeseitigen Ankerlager in den Fettraum des Getriebes zurück, was zum Beispiel mit Schleuderscheiben, die in diesem Fall das Fett nur verquirlen und entmischen würden, nicht möglich ist. Die Förderwendel hat den weiteren Vorteil, daß weder an die Oberfläche der Bohrung im Gehäuse noch an den Außendurchmesser der Förderwendel hohe Anforderungen an die Oberflächenqualität gestellt werden müssen, wie dies bei schleifenden Elastomerdichtungen nötig ist.

Durch die in den abhängigen Ansprüchen aufgeführten Maßnahmen sind vorteilhafte Weiterbildungen und Verbesserungen des im Anspruch 1 angegebenen Bohr- und/oder Schlaghammers möglich. Besonders vorteilhaft ist es, wenn das getriebeseitige Wälzlager durch nichtschleifende Dichtmittel wie Deckscheiben zusätzlich abgedichtet ist. Diese halten auch bei Stillstand des Motors den Motorraum von Schmiermitteln frei. Die Förderwendel entfaltet ihre beste Wirkung, wenn sie bis an oder sogar in das getriebeseitige Wälzlager hinein heranreicht. Durch einen um die Förderwendel herum von dem Gehäuse gebildeten Ringspalt wird eine Förderwirkung bewirkt. Ein Dichtring, insbesondere O-Ring zwischen Ankerwelle und Wälzlager verhindert einen Fettdurchtritt an dieser Stelle und ermöglicht einen Schiebesitz zur leichteren Demontage des Motors im Reparaturfall. Die Förderwendel kann entweder direkt in die Ankerwelle oder in eine auf die Ankerwelle aufgesetzte Hülse eingearbeitet sein. Eine solche Hülse hat den Vorteil, daß die Ankerwelle nicht geändert zu werden braucht und das Wälzlager direkt auf die Hülse aufgepreßt werden kann. Die Ankerwelle kann dann ihrerseits wiederum mit einem Schiebesitz und einer O-Ringdichtung zur leichteren Demontage im Reparaturfall in der Hülse sitzen. Dies hat den weiteren Vorteil, daß bei der Demontage des Hammers keine abgenutzten Dichtelemente ausgetauscht oder eingelaufene Wellen nachgearbeitet werden müssen.

### Zeichnung

Drei Ausführungsbeispiele der Erfindung sind in der Zeichnung dargestellt und in der nachfolgenden Beschreibung näher erläutert. Figur 1 zeigt einen Teilschnitt durch einen Bohr- und/oder Schlaghammer. Figur 2 zeigt in einem ersten Ausführungsbeispiel den Bereich der Ankerwelle. Figur 3 zeigt ein zweites Ausführungsbeispiel, Figur 4 zeigt ein drittes Ausführungsbeispiel, Figur 5 zeigt eine Hülse gemäß dem dritten Ausführungsbeispiel im Schnitt und Figur 6 zeigt eine Draufsicht auf die Ankerwelle und die Hülse gemäß dem dritten Ausführungsbeispiel.

### Beschreibung der Ausführungsbeispiele

Ein Bohrhammer weist ein Gehäuse 2 auf, das eine obere geschlossene Fettkammer 3 bildet, in der fettgeschmierte Getriebeteile, wie ein auf einer Zwischenwelle angeordnetes Getriebezahnrad 5, ein Schlagwerk 6 und weitere Teile untergebracht sind. In der üblichen in Figur 1 gezeigten Gebrauchslage des Hammers ist unterhalb der Kammer 3 in dem Gehäuse 2 ein Elektromotor 8 angeordnet. Eine Ankerwelle 9 des Elektromotors ragt nach oben in die Kammer 3 des Gehäuses 2 hinein. Die Ankerwelle 9 ist nach oben zu den Getriebeteilen hin in einem Wälzlager 10 gelagert, das in dem Gehäuse 2 gehalten ist und auch als Gleitlager ausgebildet sein kann. Das getriebeseitige Lager 10 ist, wie zum Beispiel aus Figur 2 ersichtlich ist, oben und unten durch nichtschleifende Dichtmittel 11, insbesondere Deckscheiben abgedichtet. Die Ankerwelle 9 trägt an ihrem in die Fettkammer 3 hineinragenden Ende ein Abtriebsritzel 14. Der Innenring 12 des Wälzlagers 10 liegt direkt an der Ankerwelle 9 an. Zur Abdichtung der Ankerwelle 9 gegenüber dem Innenring 12 ist in eine Nut der Ankerwelle ein O-Ring 13 eingelegt. Zwischen dem O-Ring 13 und dem Abtriebsritzel 14 ist in die rechtsdrehende Ankerwelle 9 eine Förderwendel 16 als rechtsdrehendes Gewinde eingearbeitet. Die Förderwendel 16 greift damit ein stückweit in den Innenring 12 des Wälzlagers 10 ein und endet oberhalb eines die Kammer 3 begrenzenden Gehäusebodens 17. Der Gehäuseboden 17 bildet die untere Begrenzung des Fettraums, in dem sich die fettgeschmierten Getriebeteile des Hammers befinden. Zwischen dem Innenring 12 und der Förderwendel 16 bzw. zwischen einem Gehäusekragen 18 und der Förderwendel 16 ist ein Ringspalt 19 ausgebildet, in dem das Schmiermittel aufwärts von Lager 10 weg in die Fettkammer 3 befördert wird. Die Förderwendel 16 führt auch bei hohen Motordrehzahlen, die zwischen 9000 bis annähernd 20000 Umdrehungen pro Minute liegen, nicht zu einem Verquirlen oder Entmischen des Fettes. Durch entsprechende Auslegung des Ringspalts 19, der Form und Steigung der Förderwendel 16 und des vom Drehsinn der Ankerwelle abhängigen Steigungssinns der Förderwendel 16 ergibt sich für alle gebräuchlichen Fettkonsistenzen eine sehr gute Rückförder- und damit Dichtwirkung an der Ankerwelle.

Das zweite Ausführungsbeispiel nach der Figur 3 ist grundsätzlich in gleicher Weise aufgebaut wie das erste, gleichwertige Bauteile tragen gleiche bzw. durch einen Hochstrich ergänzte Bezugsziffern. Die Ankerwelle 9' ist an ihrem Ende verjüngt. Auf das verjüngte Ende ist eine Hülse 21 aufgesetzt, in deren Außenwand eine Förderwendel 16' eingearbeitet ist. Die Hülse 21 ist im Bereich eines besonders langen Verzahnungsauslaufs des Abtriebsritzels 14 auf die Ankerwelle 9' aufgepreßt. Im übrigen hat die Förderwendel 16' auf der Hülse 21 die gleiche Funktion wie die direkt in die Ankerwelle 9 eingearbeitete Förderwendel 16.

Auch das dritte Ausführungsbeispiel gemäß den Figuren 4 bis 6 ähnelt den ersten beiden Ausführungsbeispielen; gleiche oder ähnliche Teile sind mit gleichen oder durch zwei Hochstriche ergänzte Bezugszahlen versehen. Das verjüngte Ende der Ankerwelle 9'' ist mit Schiebesitz in eine Hülse 21'' eingeschoben und mittels eines O-Rings 13 diesem gegenüber abgedichtet. Die Hülse 21'' ist länger als die Hülse 21 und trägt an ihrem motorseitigen Ende einen Anschlagbund 22. Auf die Hülse 21'' aufgepreßt ist ein Wälzlager 10 mit Dichtscheiben 11, dessen Innenring 12 an dem Bund 22 anliegt. Am getriebeseitigen Ende hat die Hülse 21'' einen nach innen gerichteten innen sechskantigen Bund 23, der in das Abtriebsritzel 14 mit sechs Zähnen formschlüssig eingreift. Damit ist die Drehmitnahme der Hülse 21'' gegenüber der Ankerwelle 9'' gewährleistet. Zwischen dem Bund 23 und den Zähnen des Abtriebsritzels 14 ist soviel Spiel, daß eine leichte Montage möglich ist. Die Drehmitnahme kann natürlich auch in anderer formschlüssiger, spielbehafteter Weise ausgeführt sein. An der Außenseite trägt die Hülse 21'' eine bis in den Bereich des Wälzlagers 10 hineinreichende Förderwendel 16''. Die Förderwendel endet am getriebeseitigen Ende der Hülse 21'', das über den Gehäuseboden 17'' hinausragt. Durch den Schiebesitz zwischen Ankerwelle 9 und Hülse 21'' kann der Motor 8 zur Reparatur oder zu Wartungszwecken leicht nach unten herausgezogen und wieder eingesetzt werden.

## Patentansprüche

1. Bohr- und/oder Schlaghammer mit einem in einem Gehäuse (2) untergebrachten Elektromotor (8), dessen mit einem Abtriebsritzel (14) versehene und gegenüber dem Gehäuse in einem getriebeseitigen Lager (10), insbesondere Wälzlager, gelagerte Ankerwelle (9) in üblicher Gebrauchslage gesehen nach oben zeigt, und mit mindestens einem oberhalb des Motors (8) in einer Kammer (3) des Gehäuses (2) angeordneten Getriebezahnrad (5), das mit dem Abtriebsritzel (14) kämmt, wobei zwischen Kammer (3) und Motor (8) wenigstens ein Dichtmittel (11) angeordnet ist, dadurch gekennzeichnet, daß an der Ankerwelle (9, 9', 9'') zwischen Lager (10) und Kammer (3) zusätzlich zum Dichtmittel (11) eine vom Motor (8) weg fördernde Förderwendel (16, 16', 16'') angeordnet ist und daß zwischen der Förderwendel (16, 16', 16'') und dem Gehäuse (2, 17, 17', 17'') und/oder dem Lager (10) und der Förderwendel (16, 16', 16'') ein Ringspalt (19) geeigneter Breite vorgesehen ist.

2. Bohr- und/oder Schlaghammer nach Anspruch 1, dadurch gekennzeichnet, daß das getriebeseitige Lager (10) der Ankerwelle (9) nichtschleifende Dichtmittel (11), insbesondere Deckscheiben aufweist und die Förderwendel (16, 16', 16'') vorzugsweise bis an das getriebeseitige Wälzlager (10) heranreicht.

3. Bohr- und/oder Schlaghammer nach einem der vorhergehenden Ansprüche, dadurch gekennzeichnet, daß der Innenring (12) des Lagers (10) gegenüber der Ankerwelle (9, 9', 9'') insbesondere durch einen O-Ring (13) abgedichtet ist.

4. Bohr- und/oder Schlaghammer nach einem der vorhergehenden Ansprüche, dadurch gekennzeichnet, daß die Förderwendel (16) direkt in die Ankerwelle (9) eingearbeitet ist.

5. Bohr- und/oder Schlaghammer nach einem der Ansprüche 1 bis 3, dadurch gekennzeichnet, daß die Förderwendel (16', 16'') in eine auf die Ankerwelle (9') aufsetzte Hülse (21, 21'') eingearbeitet ist.

6. Bohr- und/oder Schlaghammer nach Anspruch 5, dadurch gekennzeichnet, daß die Hülse (21) auf die Ankerwelle (9') aufgepreßt ist.

7. Bohr- und/oder Schlaghammer nach Anspruch 5 oder 6, dadurch gekennzeichnet, daß die Hülse (21'') einen in die Zähne der Ankerwelle (9'') eingreifenden Bund (23) aufweist.

8. Bohr- und/oder Schlaghammer nach einem der Ansprüche 5 bis 7, dadurch gekennzeichnet, daß das Wälzlager (10) auf die Hülse (21'') aufgepreßt ist.

9. Bohr- und/oder Schlaghammer nach einem der Ansprüche 5, 7 oder 8, dadurch gekennzeichnet, daß die Ankerwelle (9'') mit einem Schiebesitz in der Hülse (21'') gehalten ist.

## Claims

1. Rotary and/or impact hammer having an electric motor (8), which is accommodated in a housing (2) and the armature shaft (9) of which, provided with an output pinion (14) and mounted opposite the housing in a transmission-side bearing (10), in particular a rolling-contact bearing, points upwards as viewed in the conventional position of use, and having at least one transmission gear (5) which is arranged above the motor (8) in a chamber (3) of the housing (2) and meshes with the output pinion (14), at least one sealing means (11) being arranged between chamber (3) and motor (8), characterized in that, in addition to the sealing means (11), a feeding helix (16, 16', 16'') feeding away from the motor (8) is arranged on the armature shaft (9, 9', 9'') between bearing (10) and chamber (3), and in that an annular gap (19) of suitable width is provided between the feeding helix (16, 16', 16'') and the housing (2, 17, 17', 17'') and/or the bearing (10) and the feeding helix (16, 16', 16'').

2. Rotary and/or impact hammer according to Claim 1, characterized in that the transmission-side bearing (10) of the armature shaft (9) has non-abrasive sealing means (11), in particular cover discs, and the feeding helix (16, 16', 16'') preferably extends as far as the transmission-side rolling-contact bearing (10).

3. Rotary and/or impact hammer according to one of the preceding claims, characterized in that the inner race (12) of the bearing (10) is sealed off from the armature shaft (9, 9', 9'') in particular by an O-ring (13).

4. Rotary and/or impact hammer according to one of the preceding claims, characterized in that the feeding helix (16) is made directly in the armature shaft (9).

5. Rotary and/or impact hammer according to one of Claims 1 to 3, characterized in that the feeding helix (16', 16'') is made in a sleeve (21, 21'') slipped onto the armature shaft (9', 9'').

6. Rotary and/or impact hammer according to Claim 5, characterized in that the sleeve (21) is pressed onto the armature shaft (9').

7. Rotary and/or impact hammer according to Claim 5 or 6, characterized in that the sleeve (21'') has a collar (23) engaging in the teeth of the armature shaft (9'').

8. Rotary and/or impact hammer according to one of Claims 5 to 7, characterized in that the rolling-contact bearing (10) is pressed onto the sleeve (21'').

9. Rotary and/or impact hammer according to one of Claims 5, 7 or 8, characterized in that the armature shaft (9'') is held with a sliding seat in the sleeve (21'').

## Revendications

1. Perforateur avec un moteur électrique (8) logé dans un carter (2), dont l'arbre d'induit (9) pourvu d'un pignon de sortie (14), et monté par rapport au carter dans un palier (10) situé du côté de la transmission, en particulier un palier à rouleaux, se présente, vu dans la position habituelle d'utilisation, vers le haut et avec au moins une roue d'entrée de transmission disposée au-dessus du moteur (8) dans une chambre (3) du boîtier (2), roue d'entrée qui engrène avec le pignon de sortie (14), au moins un organe d'étanchéité (11) étant disposé entre la chambre (3) et le moteur (8), perforateur caractérisé en ce que sur l'arbre d'induit (9, 9', 9'') on dispose entre le palier (10) et la chambre (3), en addition à l'organe d'étanchéité (11), une vis de transport (16, 16', 16'') effectuant un transport à l'écart du moteur (8), et en ce qu'entre la vis de transport (16, 16', 16'') et le carter (2, 17, 17', 17'') et/ou le palier (10) et la vis de transport (16, 16', 16'') on prévoit une fente annulaire (19) de largeur appropriée.

2. Perforateur selon la revendication 1, caractérisé en ce que le palier situé du côté de la transmission (10) de l'arbre d'induit (9) présente un organe d'étanchéité (11) qui ne frotte pas, en particulier des disques de recouvrement, et la vis de transport (16, 16', 16'') va de préférence jusqu'au palier à rouleaux (10) situé du côté de la transmission.

3. Perforateur selon l'une des revendications précédentes, caractérisé en ce que la bague intérieure (12) du palier (10) est rendue étanche par rapport à l'arbre de l'induit (9, 9', 9'') en particulier par un joint torique (13).

4. Perforateur selon l'une des revendications précédentes, caractérisé en ce que la vis de transport (16) est usinée directement dans l'arbre d'induit (9).

5. Perforateur selon l'une des revendications 1 à 3 caractérisé en ce que la vis de transport (16', 16'') est usinée dans une douille (21, 21'') posée sur l'arbre d'induit (9').

6. Perforateur selon la revendication 5, caractérisé en ce que la douille (21) est montée à la presse sur l'arbre d'induit (9').

7. Perforateur selon la revendication 5 ou 6 caractérisé en ce que la douille (21'') présente une collerette qui vient en prise dans les dents de l'arbre de l'induit (9'').

8. Perforateur selon l'une des revendications 5 à 7, caractérisé en ce que le palier à rouleaux (10) est monté à la presse sur la douille (21'').

9. Perforateur selon l'une des revendications 5, 7 ou 8, caractérisé en ce que l'arbre d'induit (9'') est maintenu par un ajustage coulissant dans la douille (21'').
